# EUROPÄISCHE PATENTSCHRIFT

(11) **EP 0 979 548 B1**
(45) Veröffentlichungstag und Bekanntmachung des Hinweises auf die Patenterteilung: **14.03.2001**
(21) Anmeldenummer: 98919199.4
(22) Anmeldetag: 01.04.1998
(51) Int. Cl.: H01T 2/00

(54) **VERFAHREN ZUR TRIGGERUNG EINER GASISOLIERTEN SCHALTFUNKENSTRECKE UND VORRICHTUNG ZUR ANWENDUNG DES VERFAHRENS**
METHOD FOR TRIGGERING A GAS INSULATED SWITCHING SPARK GAP AND DEVICE USING SAID METHOD
PROCEDE D'AMOR AGE D'UN ECLATEUR DE COMMUTATION ISOLE PAR GAZ ET DISPOSITIF PERMETTANT DE METTRE LEDIT PROCEDE EN OEUVRE

(30) Priorität: 02.05.1997 DE 19718660
(43) Veröffentlichungstag der Anmeldung: 16.02.2000
(73) Patentinhaber: Forschungszentrum Karlsruhe GmbH, 76133 Karlsruhe (DE)
(72) Erfinder: BLUHM, Hansjoachim, D-76297 Stutensee (DE); FREY, Wolfgang, D-76137 Karlsruhe (DE)
(86) Internationale Anmeldenummer: EP9801877
(87) Internationale Veröffentlichungsnummer: WO9850990

(56) Entgegenhaltungen:
- US-A- 4 604 554
- US-A- 4 978 893
- FREY W ET AL: "Laser-triggered rail-gap switches with seed-electron generation by photoemission from metal aerosol particles" NINTH INTERNATIONAL SYMPOSIUM ON HIGH VOLTAGE ENGINEERING, PROCEEDINGS OF INTERNATIONAL SYMPOSIUM ON HIGH VOLTAGE ENGINEERING, GRAZ, AUSTRIA, 28 AUG.-1 SEPT. 1995, Seiten 7931/1-2 vol.7, XP002074288 1995, Graz, Austria, Inst. High Voltage Eng, Austria
- FREY W: "Niederenergetische Lasertriggerung von Schaltfunkenstrecken mit Metall-Aerosol-Schaltgasen" ELEKTRIE, 1997, DR. HEIDE & PARTNER, GERMANY, Bd. 51, Nr. 2, Seiten 53-55, XP000735993 ISSN 0013-5399
- PATENT ABSTRACTS OF JAPAN vol. 013, no. 304 (E-786), 12. Juli 1989 & JP 01 081185 A (HITACHI LTD), 27. März 1989 in der Anmeldung erwähnt

## Beschreibung

Die Erfindung betrifft ein Verfahren zur Triggerung einer Schaltfunkenstrecke und eine Schaltfunkenstrecke, die gemäß dem Verfahren betrieben wird *und als Gleichspannungsschalter oder als dynamisch beanspruchter Schalter verwendet wird.*

Das Ziel ist für Hochspannungsentladungen bei den verschiedensten Prozessen einen Schalter zur Verfügung zu haben, der zu einem vorbestimmten Zeitpunkt zuverlässig in den leitenden Zustand überführbar ist. Hierzu ist eine Lösung bekannt, bei der dem Isoliergas in der Funkenstreckenkammer leicht photoionisierbare, gasförmige Additive (Fluorbenzene) beigemischt werden, die dann durch Bestrahlen mit eine Lichtquelle geeigneter Wellenlänge über Photoionisation die Startelektronen für die Ausbildung des Zündkanals freimachen (siehe Dougal, R. A. et al.: "Fundamental Processes in Laser-Triggered Electrical Breakdown of Gases", J. Appl. Phys., Vol.17(1984), p. 903 - 918, printed in Great Britain).

Als Lichtquellen, die die Funkenstrecke in den leitenden Zustand versetzen, sog. Triggerlichtquellen, haben sich inkohärente Lichtquellen wie UV-Strahler oder kohärente Lichtquellen wie Laser bewährt. Letzteres ist unter dem Begriff Lasertriggerung bekannt.

Aus der JP 1-81 185 A ist ein Verfahren zur Triggerung einer Schaltfunkenstrecke und eine entsprechende Vorrichtung bekannt. Dabei wird ein Funkenlichtbogen zwischen den Elektroden 6 und 1 durch Teilausleuchtung des Zwischenraumes zwischen den Elektroden mit einer Lichtquelle 14 vorbestimmter Wellenlänge ein ionisierter Metalldampf erzeugt.

Aus der US 4,604,554 ist eine Vorrichtung mit lichtgetriggerter Schaltfunkenstrecke bekannt. Eine Hilfsfunkenstrecke G5 bewirkt ultraviolette Strahlung, die eine Triggerfunkenstrecke G4 zündet, die wiederum zur Zündung der Schaltfunkenstrecke G1 führt.

Mit der Lasertriggerung wird die zeitlich gezielte Auflösung eines elektrischen Durchschlags in einer Funkenstrecke durch die Bestrahlung des Elektrodenzwischenraums bzw. der Elektrodenoberfläche mit Laserlicht erreicht. Die zur Triggerung der Funkenstrecke erforderliche Laserenergie hängt vom ausgenutzten Mechanismus der photoelektrischen Ladungsträgererzeugung und von der Betriebsart der Funkenstrecke ab.

Grundsätzlich wird zwischen dynamisch beanspruchten Schaltern und Gleichspannungsschaltern unterschieden. An Gleichspannungsschaltern liegt die zu isolierende Spannung vor der Triggerung der Funkenstrecke ständig an. Ein elektrischer Durchschlag in einer gasisolierten Homogenfeldanordnung kann nur erfolgen, wenn der effektive Stoßionisationskoeffizient α_{eff} im Gas größer Null ist und folglich eine lawinenartige Vermehrung freibeweglicher Ladungsträger infolge der Stoßionisation stattfinden kann. Bei Feldstärken kleiner der statischen Durchbruchfeldstärke gilt α_{eff} ≤ 0. Da der Gleichspannungsschalter vor dem Triggerereignis sicher isolieren soll, muß seine Betriebsspannung unter seiner statischen Durchbruchspannung U_{DC} liegen.

Die Ionisierungsenergie von Gasatomen liegt oberhalb von Wᵢ = 12 eV und ist damit wesentlich größer als die Photonenenergie der Laserstrahlung, die je nach Wellenlänge des Lasers kleiner als Wₚₕ = 4...5 eV ist. Die freibeweglichen Ladungsträgers des Plasmas können folglich nur durch eine gleichzeitige Absorption mehrerer Photonen, durch die sogenannte *Multiphotonenionisation (MPI)* erzeugt werden (siehe Grey Morgan, C.: "Laser-induced Breakdown of Gases", Rep. Prog. Phys., Vol. 38., 1975, p. 621 - 665).

Die Multiphotonenionisation ist ein stark nichtlinearer Effekt, der erst bei hohen Bestrahlungsstärken in Erscheinung tritt. Zur Erzeugung eines leitfähigen Plasmas, das eine zur Triggerung eines Gleichspannungsschalters ausreichende Ladungsträgerdichten von n > 10¹⁶ cm⁻³ besitzt (Dougal, R. A. et al.: "Fundamental Processes in the Laser-Triggered Electrical Breakdown of Gases", J. Appl. Phys., Vol. 60, No.12, 1986, p. 4240 - 4247), liegt die erforderliche Bestrahlungsstärke bei I = 1 GWcm⁻². Sie ist nur mit einer Fokussierung des Laserstrahls im Elektrodenzwischenraum zu erreichen. Die erforderlichen Laserenergien betragen W > 100 mJ.

Wird der Laserstrahl auf die Elektrodenoberfläche fokussiert sind die Triggerenergien etwa eine Größenordnung geringer als bei einer Fokussierung im Gasvolumen zwischen den Elektroden. Die erforderliche Laserenergie liegt bei W = 10 mJ (siehe Dougal, R. A. et al.: "Fundamental Processes in Laser-Triggered Electrical Breakdown of Gases", J. Appl. Phys., Vol.17(1984), p. 903 - 918). Verdampftes Metall aus Elektrodenmaterial erhöht hier die Leitfähigkeit des Plasmas. Zusätzlich werden freibewegliche Elektronen durch Photoemission aus der Elektrodenoberfläche ausgelöst.

In der Pulsed-Power-Technik und bei nahezu allen kurzzeitphysikalischen Anwendungen werden die Schaltfunkenstrecken mit impulsförmigen Spannungen u(t) beaufschlagt und somit dynamisch beansprucht. Zur Triggerung dynamisch beanspruchter Schalter ist der Energieaufwand geringer. Die Spannung am Schalter überschreitet die statische Durchbruchspannung sehr rasch. Die Funkenstrecke bricht bei vergleichsweise hohen Feldstärken von selbst durch, wenn auf natürliche Weise, d. h. durch radioaktive Strahlung oder durch Höhenstrahlung, ein freibewegliches Startelektron gebildet wurde.

Die gezielte Überführung eines dynamischen Schalters in den leitenden Zustand findet vor dem Auftreten eines auf natürliche Weise entstandenen Startelektrones statt. Bevor die Funkenstrecke von selbst durchbricht werden zum Triggerzeitpunkt mittels Laserlicht Startelektronen erzeugt. Während der Vorentladungsdauer erfolgt der Lawinenaufbau und die Streamerausbreitung zwischen den Elektroden. Nach Ablauf der Vorentladungsdauer bricht die Spannung zwischen den Elektroden zusammen und die Funkenstrecke ist im leitenden Zustand.

Im Gegensatz zu Gleichspannungsschaltern ist bei dynamisch beanspruchten Schaltern die Voraussetzung für die Ausbildung eines Entladungskanals ein Feldstärkewert über die statischen Durchbruchfeldstärke infolge der kurzzeitigen Überschreitung der statischen Durchbruchspannung bereits erfüllt. Es genügt daher eine vergleichsweise geringe Ladungsträgerdichte, im Idealfall ein einzelnes Startelektron, um die Funkenstrecke gezielt auszulösen. Dazu ist eine geringere Bestrahlungsstärke erforderlich als zur Erzeugung eines hochleitfähigen Plasmas mit hoher Ladungsträgerdichte.

Die aufzuwendenden Triggerlaserenergien liegen im Bereich von 1 mJ und die Bestrahlungsstärken bei wenigen MW/cm². Eine Fokussierung des Laserstrahls ist nicht erforderlich. Bei einer Beleuchtung der Elektrodenoberfläche werden zusätzlich zu den im Gasvolumen entstandenen Ladungsträgern Elektronen durch Photoemission aus der Metalloberfläche bereitgestellt. Die aufzuwendende Triggerlaserenergie ist dann, ähnlich wie bei Gleichspannungsschaltern, niedriger als bei einer ausschließlichen Beleuchtung des Zwischenelektrodenraums.

Wird der Triggerlaserstrahl nicht fokussiert und parallel zu den Elektrodenoberflächen geführt, besteht die Möglichkeit, mehrere Entladungskanäle gleichzeitig auszulösen. Um möglichst viele Entladungskanäle zu erzeugen, sind daher langgestreckte und schienenförmig angeordnete Elektrodengemometrien besonders geeignet. Derartig ausgeführte Mehrkanalschalter werden als Railgap-Funkenstrecken bezeichnet. Sie besitzen eine äußerst geringe Schalterimpendanz und wegen der vergleichsweise großen zu beanspruchenden Elektrodenoberfläche eine hohe Lebensdauer.

Railgap-Schalter mit einer Elektrodenlänge von 50 cm wurden von Taylor et. al. am National Research Council of Canada untersucht. Als Triggerlaser dienten ein KrF-Laser (λ = 248 nm) und ein Stickstofflaser (λ = 337 nm). Mit Ar/SF₆- und N₂/SF₆-Schaltgasgemischen und ohne optimierende Zusätze erfolgte die Auslösung der Funkenstrecke mit Laserenergien im Bereich von W = 20 mJ.

Eine Verringerung der erforderlichen Triggerlaserenergie wurde durch die Beimischung von leicht photoionisierbaren Gasadditiven, wie Fluorobenzenen bei Verwendung des KrF-Lasers und Tri-n-Propylamin beim Einsatz des Stickstofflasers erzielt. Mit 1 mJ KrF-Laserstrahlung konnten so 70 - 100 Entladungskanäle pro Meter Elektrodenlänge erzielt werden. Die minimale Triggerenergie war W = 100 µJ, die geringste Bestrahlungsstärke betrug *I = 300 kW/cm*^{*2*}*.* Bei der Triggerung mittels N₂-Laser war der Energieaufwand W = 60 µJ (siehe Taylor, R. S. et al.: "UV Radiation Triggered Rail-Gap Switches", Rev. of Scient. Instrum., Vol. 55, No. 2, 1984, p. 52 - 63). Die Bestrahlungsstärke lag hier jedoch bei ca. *I* = 4 *MW/cm*^{*2*} und damit wesentlich höher als bei der Triggerung mit KrF-Strahlung.

*W. Frey und A. J. Schwab berichteten auf dem Ninth International Symposium on High Votage Engineering in Graz, Österreich, 28. Aug. - 1. Sep. 1995 über lasergetriggerte Rail-Gap-Funkenstrecken mit Startelektronen-Erzeugung durch Photoemission von Metall-Aerosol-Teilchen. Hierzu wird ein Laserstrahl geeigneter Wellenlänge und niedriger Laserenergie durch den Elektrodenzwischenraum der Funkenstrecke gelenkt. Der Innenraum der Funkenstrecke ist mit einem Gas, z. B. Ar, gefüllt, in dem Metall-Aerosol-Partikel verteilt sind. Das Laserlicht setzt durch Photoemission an den Aerosol-Partikeln Startelektronen frei, die unter geeigneten Bedingungen, wie Schaltgasdichte Innern der Funkenstrecke und anfänglicher Potentialunterschied zwischen den Elektroden, den Kurzschluß zwischen den Elektroden initiieren. Wesentlich ist, daß der startelektronenerzeugende Laserstrahl durch den Elektrodenzwischenraum geht.*

Der Bedarf an Licht- bzw. Laserenergie zur fehlerfreien Auslösung der Funkenstrecke ist hoch. Damit einher geht der Bedarf an Triggerlichtquellen mit höherer Energie, das sich insbesondere in den Kosten für das Triggerlichtsystem niederschlägt.

Daraus ergibt sich die Aufgabe, die der Erfindung zugrunde liegt, nämlich:
ein Verfahren für eine Schaltfunkenstrecke bereitzustellen, mit dem die Funkenstrecke zeitlich exakt mit möglichst geringer Laserenergie vom sperrenden in den leitenden Zustand übergeführt werden kann.
Weiter soll eine Schaltfunkenstrecke bereitgestellt werden, mit der sich das Verfahren zuverlässig durchführen läßt. Die Triggerlichtquelle soll energiearm sein.
*Die Schaltfunkenstrecke soll als Schalter in einer Hochspannungsimpuls-Erzeugungsanlage eingesetzt werden können.*

Die Aufgabe wird durch ein Verfahren gemäß Anspruch 1 und mit einer Schaltfunkenstrecke gemäß Anspruch 6 gelöst. *Die Schaltfunkenstrecke wird gemäß Anspruch 13 als Gleichspannungsschalter oder als dynamisch beanspruchter Schalter verwendet.*

In den Unteranspüchen 2 bis 5 sind vorteilhafte Verfahrensschritte gekennzeichnet. Die Unteransprüche 7 bis 12 kennzeichnen für die Ausführung vorteilhafte bauliche Maßnahmen,

Die zur Triggerung der Schaltfunkenstrecke notwendige Licht- bzw. Laserenergie ist gegenüber dem Stand der Technik sehr niedrig. Das Verfahren benötigt keine strahlfokussierenden Mittel wie Linsen und dazu notwendige Feinjustiereinrichtungen. Das Verfahren ist zur Optimierung bestehender Laserschaltsysteme ohne wesentliche Designänderung anwendbar. Besonders vorteilhaft ist die Optimierung des Schaltverhaltens von Funkenstrecken mit gleichartigen, schienenförmigen Elektroden, also Mehrkanalschalter, den sog. Railgap-Funkenstrekken.

Im folgenden wird das Verfahren und die Schaltfunkenstrecke und der Zeichnung näher erläutert.
Es zeigt:
Figur 1 den prinzipiellen Aufbau der Schaltfunkenstrecke,
Figur 2 den Aerosolgenerator im Prinzip,
Figur 3 die Zündverzugszeit der Railgap-Funkenstrecke,
Figur 4 die Standardabweichung der Zündverzugszeit(Jitter) der Railgap-Funkenstrecke,
Figur 5 die Selbstdurchbruchspannung der Funkenstrecke in Abhängigkeit der Aerosol-Partikel-Konzentration bei 2% SF₆ in Ar,
Figur 6 die Selbstdurchbruchspannung der Funkenstrecke in Abhängigkeit der Aerosol-Partikel-Konzentration bei 10% SF₆ in Ar.

Die Schaltfunkenstrecke 4 ist eine Rail-Gap-Funkenstrecke, die senkrecht zu der Achse der elektrischen Feldlinien und parallel zu den beiden Elektroden mit einem Stickstoff-Triggerlaser 9 beleuchtet wird. Das Aerosol ist ein Magnesium-Aerosol, dementsprechend ist mindestens eine der beiden Opferelektroden des Aerosolgenerators 1 aus Magnesium.

Entscheidend für die Anwendung der Metall-Aerosol-Triggermethode zur Optimierung des Schaltverhaltens bestehender Systeme ist, daß durch die Partikelbeimischung kein verfrühter Selbstdurchbruch der Laserschalter vor der Auslösung des Triggerlasers 9 auftritt.

Messungen der Selbstdurchbruchspannung der Railgap-Funkenstrecke 4 in Abhängigkeit von der Partikelkonzentration nₚ, die proportional zur Funkenfreauenz f_{F} des Aerosolgenerators 1 ist, zeigen, daß das Selbstdurchbruchverhalten der Funkenstrecke 4 von der Partikelbeimischung nicht beeinflußt wird (Fig. 5 und 6). Durch die Anwendung von Metall-Aerosol-Schaltgasen wird das Triggerspannungsintervall nicht eingeschränkt.

Mit Mg-Partikeln im Schaltgas erfolgt eine fehlerfreie Triggerung der Funkenstrecke 4 bei Laserenergien von W = 200 nJ. Bei dieser Triggerenergie ist die Schaltsteuerung geringer als ohne Partikelbeimischung und einer um Faktor 1000 höheren Laserenergie, Figur 3, rechts.

Die Bestrahlungsstärke liegt bei der geringsten untersuchten Triggerlaserenergie bei I = 300 Wcm⁻² und ist damit um 4 Größenordnungen niedriger als bei bisherigen Ansätzen zur Verringerung der erforderlichen Triggerlaserenergie. Die erforderliche Laserenergie selbst ist um 3 Größenordnungen geringer.

Die Funktionsweise der Methode ist nicht an eine bestimmte Elektrodengeometrie der Funkenstrecke gebunden. Eine gezielte Auslösung eines dynamisch beanspruchten Laserschalters hängt in erster Linie davon ab, ob bei einer bestimmten Laserenergie Startelektronen erzeugt werden können. Dabei spielt der genutzte Startladungsträgerprozeß die maßgebliche Rolle und nicht die Elektrodengeometrie.

Die physikalische Grundlage der Metall-Aerosol-Triggermethode ist die hohe Quantenausbeute der Photoemission von Elektronen aus kleinen sphärischen Metallpartikeln in einer Gasatmosphäre. Sie liegt in der Größenordnung von Y > 10⁻⁴. Bei einer Bestrahlung der Partikel mit Licht genügen somit Nₑ = 10⁴ Photonen um ein freibewegliches Elektron zu erzeugen.

Als Ursache für die hohe Quantenausbeute wird die vernachlässigbare Rückstreuung von Elektronen an Gasteilchen in Richtung der Partikeloberfläche mit anschließender Absorption des Elektrons angesehen. Eine Elektronenemission in Richtung der Flächennormalen besitzt die höchste Austrittswahrscheinlichkeit.

Die Metallpartikel 2 werden mit Hilfe des Aerosolgenerators 1 erzeugt, der nach dem Funkenerosionsprinzip arbeitet. Zur technischen Umsetzung der Triggermethode wird die Gaszuleitung 3 der Schaltfunkenstrecke 4 aufgetrennt und der Funkenerosionsgenerator 1 dazwischengeschaltet, Fig. 1. Diese Art der Aerosolerzeugung und -beimischung ist für eine Dauerbetrieb des Laserschalters mit gleichbleibenden Schalteigenschaften geeignet. Mit anderen Methoden der Aerosolerzeugung, wie beispielsweise der Drahtexplosionsmethode, kann eine Langzeitstabilität der Schalteigenschaften bei einem repetierenden Betrieb der Funkenstrecke nicht erreicht werden.

Im Funkenerosionsgenerator 1 entstehen die kugelförmigen Metallpartikel 2 infolge der Funkenentladungen zwischen den beiden Opferelektroden 7, Figur 2. Die Entladung wird aus der Kapazität C_{S} gespeist und brennt repetierend mit der Funkenfrequenz f_{F}. Im Lichtbogenfußpunkt wird Elektrodenmaterial aufgeschmolzen und in flüssiger Form in den Gasraum geschleudert, wo es kugelförmig erstarrt und vom Gasstrom 8 in die Schaltfunkenstrecke 4 transportiert wird.

Die Opferelektroden 7 bestehen aus dem vorgegebenen Metall. Die Austrittsarbeit des Partikelmaterials W_{A} muß kleiner sein als die Photonenenergie der Triggerlaserstrahlung Wₚₕ. Um eine Sedimentation der Partikel in der Funkenstrecke zu vermeiden, muß der Partikeldurchmesser kleiner als Dp = 500 nm sein. Die erforderliche Partikelkonzentration liegt in der Größenordnung von np = 10⁴ cm⁻³. Das wird mit einem Gasstrom von > 1 l/min und mit Mg-Elektroden erreicht. Der Entladekreis des Aerosolgenerators ist so ausgelegt, daß die Speicherkapazität C_{S} = 20 nF ist, die Ladespannung 1 kV beträgt und die Repetierfrequenz mindestens 5 Hz ist.

Die Triggermethode wird an der Railgap-Funkenstrecke 4 eingesetzt und mit der Beimischung von Magnesiumpartikeln 2 untersucht. Die Austrittarbeit von Magnesium beträgt W_{A} = 3,66 eV. Die Photonenenergie des verwendeten N₂-Triggerlasers 9 (λ = 337 nm) liegt mit Wₚₕ = hv = 3,68 eV leicht darüber. Der mittlere Magnesium-Partikeldurchmesser ist Dₚ = 100 nm und die Partikelkonzentration im Schaltgas nₚ > 10⁴ cm⁻³.

Zunächst wurde aus experimentellen Gründen mit einer Schaltgasgrundmischung von Argon und SF₆ gearbeitet (Fig. 5 und 6). Prinzipiell aber ist der Einsatz eines Mischgases für die Funktion der Triggermethode nicht notwendig. Es kann auch ein einkomponentiges oder höherkomponentiges Schaltgas zum Betrieb der Schaltfunkenstrecke 4 verwendet werden.

Der geringe Energiebedarf zur Triggerung der Funkenstrecke 4 mit Aerosolschaltgas wird bei der Messung der Zündverzugszeit der Funkenstrecke 4, der Zeitdauer vom Beginn des Laserimpulses bis zum Beginn des Spannungszusammenbruchs über der Funkenstrecke 4, in Abhängigkeit von der Triggerlaserenergie besonders deutlich, Fig. 3. Bei einer Grundgasmischung von 10 % SF₆ in Argon, einem Gasdruck von p = 2 bar_{absolut} und ohne Mg-Partikelbeimischung findet bei einer Laserenergie von W = 20 µJ nur noch sporadisch eine Lasertriggerung statt. In mehr als 50 % aller Triggerversuche bricht die Funkenstrecke 4 hier bei höheren Spannungswerten erheblich nach dem Lasereinstrahlzeitpunkt von selbst durch. Die Zündverzugszeit (Fig. 3) und die Schaltstreuung der Funkenstrecke 4 (Jitter) (Fig. 4) sind mit 145 ns bzw. 167 ns dementsprechend hoch.

### Bezugszeichenliste

- 1: Funkenerosionsgenerator, Aerosolgeneratror
- 2: Metallpartikel
- 3: Gaszuleitung, Verbindungsleitung
- 4: Schaltfunkenstrecke, Railgap-Funkenstrecke, Funkenstrecke
- 5: Gaszuleitung, Zuleitung
- 6: Schaltgasversorgung
- 7: Elektroden, Opferelektroden
- 8: Gasstrom
- 9: Triggerlichtquelle, Triggerlaser, N₂-Triggerlaser

## Patentansprüche

1. Verfahren zur Triggerung einer gasisolierten und unter vorgegebenen Isoliergasdruck gestellten Schaltfunkenstrecke mit einer Lichtquelle, bestehend aus den Schritten:
- ein Funkenerosionsgenerator (1) wird in die Zuleitung (3) einer Isoliergaskomponente zur Schaltfunkenstrecke (4) eingebaut und unter vorgegebenen Druck gestellt,
- im Funkenerosionsgenerator (1), in dem Funkenentladungen zwischen zwei Elektroden (7), den Opferelektroden, stattfinden und der mit einer vorgebbaren Repetierfrequenz betrieben wird, wird am Fußpunkt des durch die jeweilige Entladung erzeugten Funkenlichtbogens Elektrodenmaterial aufgeschmolzen und in flüssiger Form in den Zwischenraum der Opferelektroden (7) geschleudert, wo es zu kleinen kugelförmigen, in der durchströmenden Isoliergaskomponente nicht absinkenden, schwebefähigen Partikeln, Metall-Aerosol genannt, erstarrt, von dem Gasstrom mitgerissen und zur Schaltfunkenstrecke (4) transportiert wird,
- der Zwischenraum zwischen den Elektroden der Funkenstrecke wird zum Zwecke der Zündung mit einer Lichtquelle (9) vorbestimmter Wellenlänge, der Triggerlichtquelle, zumindest teilausgeleuchtet, wodurch die Startelektronen zum Aufbau mindestens eines Entladungskanals zwischen den Elektroden der Schaltfunkenstrecke (4) zum vorgegebenen Zeitpunkt über Photoemission aus den im Isoliergas vorhandenen Metall-Aerosol-Partikeln freigesetzt werden,
- die Achse des Triggerlichtstrahls (9)wird zentral durch den Raum zwischen den Elektroden der Schaltfunkenstrecke (4) gelenkt.

2. Verfahren nach Anspruch 1,
dadurch gekennzeichnet, daß
der Schaltfunkenstrecke (4) ein einkomponentiges Isoliergas, wie SF₆ oder N₂, oder ein mindestens zweikomponentiges Isoliergas, wie ein N₂/Ar-Gemisch oder Luft im einfachsten Fall, verwendet wird.

3. Verfahren nach Anspruch 2,
dadurch gekennzeichnet, daß
als Isolier- oder Schaltgas eine Mischung aus 98 - 86 % Ar und komplementär dazu SF₆ verwendet wird, und
die nichtelektronegative Gaskomponente Ar durch den Aerosolgenerator (1) strömt.

4. Verfahren nach Anspruch 3,
dadurch gekennzeichnet, daß
als Triggerlichtquelle (9) eine inkohärente, zur Photoemission von Elektronen aus Aerosolpartikeln geeignete Lichtquelle verwendet wird .

5. Verfahren nach Anspruch 3,
dadurch gekennzeichnet, daß
als Triggerlichtquelle (9) ein Laser verwendet wird, der durch Photoemission aus Partikel des Isoliergasaerosols Elektronen auslöst.

6. *Vorrichtung zur Durchführung des Verfahrens nach den Verfahrensansprüchen 1 bis 5, bestehend aus einer lichtgetriggerten Schaltfunkenstrecke, mit folgenden Merkmalen:*
*bei Quertriggerung geht die Achse des Lichtstrahls der Triggerlichtquelle (9) durch ein lichtdurchlässiges Fenster, wie Quarzglas, in der Wand der Schaltfunkenstrecke (4) und durch das Zentrum des Elektrodenzwischenraums oder*
*bei Längstriggerung durch ein solches Fenster in einer der beiden Elektroden,*
*dadurch gekennzeichnet, daß*
*ein Funkenerosionsgenerator (1) unmittelbar an eine Schaltgasversorgung (6) mit Druckreguliereinrichtungen angeschlossen und weiter über eine Druckgasleitung (3) an die Kammer der Schaltfunkenstrecke (4) gekoppelt ist,*
*in der Verbindungsleitung (3) zwischen dem Funkenerosionsgenerator (1) und der Funkenkammer der Schaltfunkenstrecke (4) mindestens eine weitere Zuleitung (5) für eine weitere Isoliergaskomponente ist, so daß ein mindestens einkomponentiges Isoliergas der Schaltfunkenstrecke (4) zugeführt werden kann,*
*mindestens eine der beiden Elektroden des Funkenerosionsgenerators (1) als Opferelektrode ausgebildet ist, welche die Quelle für das Metall-Aerosol ist, und aus einem leicht ablatierbaren, metallischen Material besteht oder damit beschichtet ist.*

7. Vorrichtung nach Anspruch 6,
dadurch gekennzeichnet, daß
die Elektroden der Schaltfunkenstrecke (4) derart gestaltet sind, daß im durchgeschalteten Zustand mindestens ein Lichtbogenkanal zwischen den beiden Elektroden besteht.

8. Vorrichtung nach Anspruch 7,
dadurch gekennzeichnet, daß
die beiden Elektroden der Schaltfunkenstrecke (4) gleich, schienenförmig sind und parallel (Rail-Gap) zueinander liegen.

9. Vorrichtung nach Anspruch 8,
dadurch gekennzeichnet, daß
die Triggerlichtquelle (9) eine inkohärent strahlende Lichtquelle ist wie z. B. eine UV-Lichtquelle ist, deren Wellenlänge geringer als die langwellige Grenze für Photoemission von Elektronen aus den Aerosolpartikel ist, und in vorgegebener Intensität abstrahlt.

10. Vorrichtung nach Anspruch 9,
dadurch gekennzeichnet, daß
die Triggerlichtquelle (9) ein Laser wie z. B. ein Stickstofflaser ist.

11. Vorrichtung nach Anspruch 10,
dadurch gekennzeichnet, daß
die Quelle für die Metallpartikel des Aerosols aus Magnesium oder Kupfer oder einem sonst leicht Metallpartikel spendenden Metall ist.

12. Vorrichtung nach Anspruch 11,
dadurch gekennzeichnet, daß
die Gaszuführung (3) am Funkenerosionsgenerator (1) unmittelbar am Zwischenraum der beiden Opferelektroden (7) mündet.

13. *Verwendung der Schaltfunkenstrecke, die nach den Verfahrensansprüche 1 bis 5 betrieben wird und gemäß den Vorrichtungsansprüchen 6 bis 12 aufgebaut ist,*
*dadurch gekennzeichnet, daß*
*die Schaltfunkenstrecke (4) als Gleichspannungsschalter oder als dynamisch beanspruchter Schalter verwendet wird.*

## Claims

1. Method of triggering a gas-insulated switching spark gap, which is subjected to a prescribed insulating gas pressure, by means of a light source, said method comprising the following steps:
- a spark-erosion generator (1) is incorporated in the supply line (3) for supplying an insulating gas component to the switching spark gap (4) and is subjected to a prescribed pressure,
- in the spark-erosion generator (1), in which there are spark discharges between two electrodes (7) - the disposable electrodes - and which generator is operated at a prescribable repeating frequency, electrode material is fused at the base of the spark arc, which is produced by the respective discharge, and centrifuged in liquid form into the intermediate space between the disposable electrodes (7), where said material solidifies to form small spherical, suspendable particles - called metal aerosol - which do not sink in the traversing insulating gas component, said material is entrained by the flow of gas and transported to the switching spark gap (4),
- the intermediate space between the electrodes of the spark gap is at least partially illuminated by a light source (9) of a predetermined wavelength - the triggering light source - for the purpose of ignition, whereby the starting electrons for forming at least one discharge channel between the electrodes of the switching spark gap (4) are released from the metal aerosol particles, present in the insulating gas, at the prescribed time via photoemission, and
- the axis of the triggering light beam (9) extend centrally through the space between the electrodes of the switching spark gap (4).

2. Method according to claim 1, characterised in that a one-component insulating gas, such as SF₆ or N₂, or an insulating gas which has at least two components, such as an N₂/Ar mixture or air in the simplest case, is used in the switching spark gap (4).

3. Method according to claim 2, characterised in that a mixture of 98 - 86 % Ar and, complementary thereto, SF₆ is used as the insulating or switching gas, and the gas component Ar, which is not electronegative, flows through the aerosol generator (1).

4. Method according to claim 3, characterised in that an incoherent light source, which is suitable for the photoemission of electrons from aerosol particles, is used as the triggering light source (9).

5. Method according to claim 3, characterised in that a laser is used as the triggering light source (9), which laser releases electrons from particles of the insulating gas aerosol by photoemission.

6. Apparatus for accomplishing the method according to the method claims 1 to 5, comprising a light-triggered switching spark gap and having the following features:
during transverse triggering, the axis of the light beam of the triggering light source (9) extends through a light-permeable window, such as quartz glass, in the wall of the switching spark gap (4) and through the centre of the intermediate space between the electrodes or,
during longitudinal triggering, said axis extends through such a window in one of the two electrodes,
characterised in that
a spark-erosion generator (1) communicates directly with a switching gas supply means (6) provided with pressure regulating arrangements and, moreover, is connected to the chamber of the switching spark gap (4) via a gas pressure line (3),
there is at least one additional supply line (5) for an additional insulating gas component in the connection line (3) between the spark-erosion generator (1) and the spark chamber of the switching spark gap (4), so that an insulating gas, which has at least one component, can be supplied to the switching spark gap (4), and
at least one of the two electrodes of the spark-erosion generator (1) is configured as a disposable electrode, which is the source for the metal aerosol, and it is formed from an easily ablatable, metallic material or is coated therewith.

7. Apparatus according to claim 6, characterised in that the electrodes of the switching spark gap (4) are designed in such a manner that, in the connected position, there is at least one arc channel between the two electrodes.

8. Apparatus according to claim 7, characterised in that the two electrodes of the switching spark gap (4) are identical, rail-like, and lie parallel (rail gap) to each other.

9. Apparatus according to claim 8, characterised in that the triggering light source (9) is an incoherently radiating light source, such as a UV light source for example, the wavelength of which source is smaller than the long-wave limit for the photoemission of electrons from the aerosol particles, and it radiates in a prescribed intensity.

10. Apparatus according to claim 9, characterised in that the triggering light source (9) is a laser, such as a nitrogen laser for example.

11. Apparatus according to claim 10, characterised in that the source for the metal particles of the aerosol is from magnesium or copper or a metal which otherwise easily dispenses metal particles.

12. Apparatus according to claim 11, characterised in that the gas supply line (3) at the spark-erosion generator (1) terminates directly at the intermediate space between the two disposable electrodes (7).

13. Use of the switching spark gap which is operated according to the method claims 1 to 5 and formed according to the apparatus claims 6 to 12, characterised in that the switching spark gap (4) is used as a direct-voltage switch or as a dynamically loaded switch.

## Revendications

1. Procédé d'amorçage avec source lumineuse d'un éclateur de commutation isolé par un gaz et mis sous une pression gazeuse d'isolation prédéterminée, consistant en les séquences suivantes :
• un générateur d'érosion par étincelage (1) est monté dans la conduite d'amenée (3) d'un composant gazeux isolant allant à l'éclateur à étincelles de commutation (4) et est mis sous une pression prédéfinie,
• dans le générateur d'érosion par étincelage (1), dans lequel ont lieu des décharges par étincelles entre deux électrodes (7), des électrodes consommables, et que l'on fait fonctionner avec une fréquence répétitive que l'on peut prédéfinir, on fait fondre à la racine de l'arc électrique produit par la décharge correspondante la matière des électrodes et on la fait jaillir sous forme liquide dans l'espace intermédiaire compris entre les électrodes consommables (7), où elle se fige sous la forme de petites particules de forme sphérique, qui ne coulent pas dans le composant gazeux qui passe à travers, mais sont capables de rester en suspension, particules que l'on désigne sous le nom d'aérosol de métal, et où elles sont entraînées par le courant de gaz et transportées vers l'éclateur à étincelles de commutation (4),
• l'espace intermédiaire entre les électrodes de l'éclateur à étincelles est illuminé au moins en partie dans le but de provoquer l'allumage par une source de lumière (9) ayant une longueur d'onde prédéterminée, à savoir la source de lumière d'amorçage, grâce à quoi les électrons de démarrage sont libérés pour constituer au moins un canal de décharge entre les électrodes de l'éclateur à étincelles de commutation (4) à un instant prédéfini au moyen d'une émission photoélectrique à partir des particules de l'aérosol de métal existant dans le gaz isolant,
• l'axe du rayon de la lumière d'amorçage (9) est orienté au centre à travers l'espace compris entre les électrodes de l'éclateur à étincelles de commutation (4).

2. Procédé selon la revendication 1,
caractérisé en ce que
pour l'éclateur à étincelles de commutation (4) on utilise un gaz isolant à un seul composant, tel que SF₆ ou N₂ ou un gaz isolant à au moins deux composants, tel qu'un mélange N₂/Ar ou de l'air dans le cas le plus simple.

3. Procédé selon la revendication 2,
caractérisé en ce qu'
on utilise comme gaz isolant ou gaz de commutation un mélange composé de 98 à 86 % d'Ar et pour le reste de SF₆, et en ce que, le composant gazeux qui n'est pas électronégatif Ar s'écoule à travers le générateur d'aérosol (1).

4. Procédé selon la revendication 3,
caractérisé en ce que
comme source de lumière d'amorçage (9) on utilise une source de lumière non cohérente, qui est appropriée à la photoémission d'électrons à partir des électrons provenant des particules d'aérosol.

5. Procédé selon la revendication 3,
caractérisé en ce qu'
on utilise comme source de lumière d'amorçage (9) un laser, qui déclenche des électrons par la photoémission de particules du gaz constitué par l'aérosol isolant.

6. Dispositif pour la mise en oeuvre du procédé selon les revendications de procédé 1 à 5, consistant en un éclateur à étincelles de commutation amorcé par de la lumière, avec les particularités suivantes :
• lors de l'amorçage transversal l'axe du rayon de lumière de la source de lumière d'amorçage (9) passe à travers une fenêtre transparente, telle qu'un verre au quartz, dans la paroi de l'éclateur à étincelles de commutation (4) et à travers le centre de l'intervalle entre les électrodes, ou
• lors de l'amorçage longitudinal à travers une telle fenêtre dans l'une des deux électrodes,
caractérisé en ce qu'
• on raccorde un générateur d'érosion par étincelage (1) directement à une alimentation en gaz (6) avec des systèmes de régulation de la pression et on l'accouple ensuite par une conduite de gaz sous pression (3) à la chambre de l'éclateur à étincelles de commutation (4), au moins une autre liaison d'amenée (5) pour un autre composant gazeux d'isolation se trouvant dans la conduite de liaison (3) entre le générateur d'érosion par étincelage (1) et la chambre à étincelles (5), de telle sorte que l'on peut amener à l'éclateur à étincelles de commutation (4) au moins un gaz isolant formé d'un seul composant,
• au moins l'une des deux électrodes du générateur d'érosion par étincelage (1) est constituée sous la forme d'une électrode consommable, comme source de l'aérosol de métal, et consiste en une matière métallique facilement érodable, ou est revêtue de cette matière.

7. Dispositif selon la revendication 6,
caractérisé en ce que
les électrodes de l'éclateur à étincelles de commutation (4) sont formées d'une façon telle qu'à l'état passant au moins un canal d'arc électrique subsiste entre les deux électrodes.

8. Dispositif selon la revendication 7,
caractérisé en ce que
les deux électrodes de l'éclateur à étincelles de commutation (4) sont identiques, en forme de rail et parallèles l'une à l'autre (Rail-Gap).

9. Dispositif selon la revendication 8,
caractérisé en ce que
la source de lumière d'amorçage (9) est une source de lumière qui rayonne d'une manière non cohérente telle que par exemple une lumière UV ultraviolette dont la longueur d'onde est plus faible que la longueur d'onde limite pour la photoémission d'électrons à partir des particules d'aérosol, et rayonne avec une intensité prédéfinie.

10. Dispositif selon la revendication 9,
caractérisé en ce que
la source de lumière d'amorçage (9) est un laser tel que par exemple un laser à azote.

11. Dispositif selon la revendication 10,
caractérisé en ce que
la source pour les particules métalliques de l'aérosol est du magnésium ou du cuivre ou un métal qui génère facilement des particules métalliques.

12. Dispositif selon la revendication 11,
caractérisé en ce que
la conduite d'amenée du gaz (3) débouche sur le générateur d'érosion par étincelage (1) directement dans l'intervalle des deux électrodes consommables (7).

13. Utilisation de l'éclateur à étincelles de commutation, que l'on fait fonctionner selon les revendications de procédé 1 à 5, et construit selon les revendications de dispositif 6 à 12,
caractérisé en ce que
l'éclateur à étincelles de commutation (4) est utilisé comme commutateur à tension continue ou comme commutateur sollicité dynamiquement.
